# EUROPÄISCHE PATENTSCHRIFT

(11) **EP 1 436 507 B1**
(45) Veröffentlichungstag und Bekanntmachung des Hinweises auf die Patenterteilung: **03.09.2008**
(21) Anmeldenummer: 02772362.6
(22) Anmeldetag: 04.10.2002
(51) Int. Cl.: F04B 49/06, F04B 15/02

(54) **DICKSTOFFPUMPE MIT FÖRDERMENGENSTEUERUNG**
THICK MATTER PUMP COMPRISING A TRANSPORT CAPACITY CONTROL SYSTEM
POMPE A LIQUIDES EPAIS A REGULATION DU DEBIT DE REFOULEMENT

(30) Priorität: 16.10.2001 DE 10150467
(43) Veröffentlichungstag der Anmeldung: 14.07.2004
(73) Patentinhaber: Putzmeister Concrete Pumps GmbH, 72631 Aichtal (DE)
(72) Erfinder: BENCKERT, Hartmut, 70794 Filderstadt (DE); VON BÄUMEN, Paul, 71069 Sindelfingen (DE); PETZOLD, Wolf-Michael, 73773 Aichwald (DE)
(74) Vertreter: Wolf, Eckhard
(86) Internationale Anmeldenummer: PCT/EP2002/011165
(87) Internationale Veröffentlichungsnummer: WO 2003/033911

(56) Entgegenhaltungen:
- EP-A- 0 493 596
- DE-A- 19 542 258
- US-A- 5 967 756

## Beschreibung

Die Erfindung betrifft eine Dickstoffpumpe mit einem vorzugsweise als Verbrennungsmotor ausgebildeten Antriebsmotor, mit mindestens einer mit dem Antriebsmotor kuppelbaren, vorzugsweise als Reversierpumpe ausgebildeten Hydropumpe mit variablem Verdrängungsvolumen, mit zwei an die Hydropumpe angeschlossenen und über diese im Gegentakt ansteuerbaren, mit je einem Förderzylinder gekoppelten Hydrozylindern, mit einem dem Antriebsmotor zugeordneten Drehzahlregler und einem der Hydropumpe zugeordneten Stellglied zur Einstellung des Verdrängungsvolumens und mit einer Steuereinheit zur Verstellung der Motordrehzahl und des Verdrängungsvolumens der Hydropumpe.

Weiter ist es bei Dickstoffpumpen dieser Art bekannt, dass die Förderzylinder abwechselnd über eine Rohrweiche an eine Förderleitung anschließbar sind, wobei die Förderleitung entlang einem über die Hydropumpe hydraulisch betätigbaren, vorzugsweise als Knickmast ausgebildeten Verteilermast geführt ist.

Bei fahrbaren Betonpumpen ist es bekannt (DE-A 196 35 200) beim Pumpbetrieb den vorhandenen Fahrzeugmotor und das Fahrzeuggetriebe für den Antrieb der Hydropumpe zu verwenden. Zu diesem Zweck ist üblicherweise ein Verteilergetriebe im Kardanwellenstrang des Fahrzeugs angeordnet, das wahlweise auf Fahrbetrieb und auf Pumpbetrieb geschaltet werden kann. Beim Pumpbetrieb kann die Fördermenge der Dickstoffpumpe durch Variation der Drehzahl des Antriebsmotors eingestellt werden. Weiter ist es bekannt (DE-A 195 42 258), für die Ansteuerung der Hydrozylinder der Dickstoffpumpe eine Hydropumpe mit variablem Verdrängungsvolumen zu verwenden. Die Fördermenge kann dort bei gegebener Motordrehzahl zusätzlich durch eine Verstellung des Verdrängungsvolumens der Hydropumpe eingestellt werden. Die bekannten Hydropumpen sind beispielsweise als Axialkolbenpumpen mit Schrägscheiben ausgebildet, deren Verdrängungsvolumen durch Verstellen des Schwenkwinkels ihrer Schrägscheiben variiert werden kann. Die Verstellung des Schrägscheiben-Schwenkwinkels erfolgt beispielsweise über einen Stellzylinder, der seinerseits über ein Proportionalventil ansteuerbar ist. Dem Pumpenfahrer standen bisher somit wahlweise zwei unabhängig voneinander betätigbare Stellorgane zur Einstellung einer gewünschten Dickstoff-Fördermenge zur Verfügung. Um die Pumparbeit schnellstmöglich durchführen zu können, wird in der Praxis häufig mit maximaler Motordrehzahl gefahren, wobei die Mengensteuerung allein durch Verstellung des Verdrängungsvolumens erfolgt. Dabei wird nicht beachtet, dass der spezifische Kraftstoffverbrauch des Antriebsmotors vor allem von der Motordrehzahl abhängig ist und dass bei hoher Drehzahl auch die Schallemission und die Abgasbelastung erhöht ist.

Weiter ist es bei einer verbrennungsmotorgetriebenen Hydropumpe mit variablem Verdrängungsvolumen, mit einem dem Antriebsmotor zugeordneten Drehzahlregler, mit einem der Hydropumpe zugeordneten Stellglied zur Einstellung des Verdrängungsvolumens und mit einer Steuereinheit zur Einstellung der Motordrehzahl und des Verdrängungsvolumens der Hydropumpe an sich bekannt (US-A-5967756), dass die Steuereinheit ein Einstellorgan zur Einstellung der Fördermenge der Hydropumpe sowie eine auf die Stellung des Einstellorgans ansprechende Steuerelektronik zur softwaregestützten Sollwertvorgabe für den Drehzahlregler und für das Verdrängungsvolumen-Stellglied aufweist.

Ausgehend hiervon liegt der Erfindung die Aufgabe zugrunde, die bekannte Dickstoffpumpe mit Fördermengeneinstellung der eingangs angegebenen Art dahingehend zu verbessern, dass bei gegebener Förderleistung sowohl der Kraftstoffverbrauch als auch die Schall- und Abgasemission reduziert werden.

Zur Lösung dieser Aufgabe werden die in den Patentansprüchen 1 und 8 angegebene Merkmalskombinationen vorgeschlagen. Vorteilhafte Ausgestaltungen und Weiterbildungen der Erfindung ergeben sich aus den Unteransprüchen.

Der erfindungsgemäßen Lösung liegt primär der Gedanke zugrunde, dass die Steuereinheit ein vorzugsweise als Potentiometer ausgebildetes Einstellorgan zur Einstellung der Dickstoff-Fördermenge (F) sowie eine auf die Stellung des Einstellorgans ansprechende Steuerelektronik zur softwaregestützten Sollwertvorgabe für den Drehzahlregler und für das Verdrängungsvolumen-Stellglied aufweist.

Zusätzlich weist gemäß einer ersten Erfindungsvariante die Steuerelektronik oder deren Software eine Grundlastroutine zur Einstellung einer definierten Grundlastdrehzahl des Antriebsmotors bei zugeschalteter Hydropumpe auf, wobei die Grundlastdrehzahl über einen vorgegebenen Verstellbereich des Einstellorgans und der Einstellwert des Einstellorgans eine Sollwertvorgabe für das Verdrängungsvolumen der Hydropumpe bildet.

Eine vorteilhafte Ausgestaltung der Erfindung sieht vor, dass die Steuerelektronik oder deren Software eine Leerlaufroutine zur Einstellung einer definierten Leerlaufdrehzahl des Antriebsmotors bei abgekuppelter Hydropumpe aufweist. Die Leerlaufdrehzahl beträgt zweckmäßig 20 bis 50 % einer vorgegebenen Maximaldrehzahl.

Vorteilhafterweise wird die Grundlastroutine auch bei Nullstellung des Einstellorgans (F = 0) aktiviert, wenn der Verteilermast zugeschaltet wird. Mit dieser Maßnahme wird erreicht, dass beim Mastbetrieb auch ohne Pumpvorgang eine ausreichende Bewegungsgeschwindigkeit des Verteilermasts erzielt wird, die mit der Leerlaufdrehzahl des Antriebsmotors nicht erreicht werden könnte.

Die Grundlastdrehzahl beträgt vorteilhafterweise 65 bis 80 % einer vorgegebenen Maximaldrehzahl. Als besonders vorteilhaft hat es sich erwiesen, wenn die Grundlastroutine in einem Verstellbereich unterhalb von 65 bis 80 % des Einstellorgans aktiviert ist.

Eine weitere bevorzugte oder alternative Erfindungsvariante sieht vor, dass die Steuerelektronik oder deren Software eine Spitzenlastroutine zur Einstellung eines definierten Verdrängungsvolumens an der Hydropumpe aufweist, wobei das Verdrängungsvolumen über einen vorgegebenen Verstellbereich des Einstellorgans konstant bleibt und der Einstellwert des Einstellorgans eine Sollwertvorgabe für den Drehzahlregler oberhalb der Grundlastdrehzahl bildet. Die Spitzenlastroutine wird vorteilhafterweise in einem Verstellbereich oberhalb eines vorgegebenen Einstellwerts von 65 bis 80 % des Einstellorgans aktiviert.

Eine bevorzugte Ausgestaltung der Erfindung sieht vor, dass über die Spitzenlastroutine bei maximalem Verdrängungsvolumen der Hydropumpe Drehzahlen zwischen der Grundlastdrehzahl und einer vorgegebenen Maximaldrehzahl nach Maßgabe der am Einstellorgan eingestellten Fördermenge einstellbar sind. Die Maximaldrehzahl wird zweckmäßig mehr als 1.700 U/min betragen.

Um eine Überlastung des Systems zu vermeiden, wird gemäß einer weiteren vorteilhaften Ausgestaltung der Erfindung vorgeschlagen, dass auf der Druckseite der Hydropumpe eine Sensor zur Erfassung des Hydraulikdrucks und/oder der Pumpleistung angeordnet ist und dass die Steuereinheit oder deren Software eine auf einen vorgegebenen Druck- oder Leistungswert ansprechende Begrenzungsroutine zur Reduzierung des Verdrängungsvolumens aufweist.

Im Folgenden wird die Erfindung anhand der Zeichnung näher erläutert. Es zeigen
- Fig.1a: einen Hydraulik-Schaltplan einer Zweizylinder-Dickstoffpumpe;
- Fig. 1b: ein Schema einer Steuereinheit zur Fördermengeneinstellung in der Dickstoffpumpe nach Fig. 1a;
- Fig. 2a und b: ein Flussdiagramm einer Steuersoftware für die Fördermengeneinstellung;
- Fig. 3: ein Diagramm, das die Motordrehzahl und das relative Verdrängungsvolumen der Hydropumpe in Abhängigkeit von der Einstellung des Einstellorgans für die Dickstofffördermenge zeigt.

Die in Fig. 1 gezeigte Hydraulikschaltung ist für eine Dickstoffpumpe bestimmt, die zwei Förderzylinder 1,1' aufweist, deren stirnseitige Öffnungen 2, 2' in einen nicht dargestellten Materialaufgabebehälter münden und abwechselnd während des Druckhubs über eine Rohrweiche 3 mit einer Förderleitung 4 verbindbar sind. Bei einer als Betonpumpe ausgebildeten Dickstoffpumpe ist die Förderleitung über einen nicht dargestellten, vorzugsweise als Knickmast ausgebildeten hydraulisch betätigbaren Betonverteilermast geführt. Die Förderzylinder 1, 1' werden über die Hydrozylinder 5, 5' und die in dem gezeigten Ausführungsbeispiel als Schrägscheiben-Axialkolbenpumpe ausgebildete reversierbare Hydropumpe 6 im Gegentakt angetrieben. Zu diesem Zweck sind die Förderkolben 7, 7' mit den Antriebskolben 8, 8' der Hydrozylinder 5, 5' über eine gemeinsame Kolbenstange 9, 9' verbunden. Zwischen den Förderzylindern 1, 1' und den Hydrozylindern 5, 5' befindet sich ein Wasserkasten 10, durch den die Kolbenstangen 9, 9' hindurchgreifen.

Die Antriebszylinder 5, 5' werden bei dem gezeigten Ausführungsbeispiel bodenseitig über die Hydraulikleitungen 11, 11' des Hauptkreislaufs mit Hilfe der Hydropumpe 6 mit Drucköl beaufschlagt und sind an ihrem stangenseitigen Ende über eine Schaukelölleitung 12 hydraulisch miteinander verbunden. Zum Zwecke der Hubkorrektur ist an den beiden Enden des Hydrozylinders 5' je eine den betreffenden Antriebskolben 8' in dessen Endstellung überbrückende, ein Rückschlagventil 13 enthaltende Druckausgleichsleitung 14 angeordnet.

Die Bewegungsrichtung der Antriebskolben 8, 8' und damit der Förderkolben 7, 7' wird dadurch umgekehrt, dass die Schrägscheiben 15, 15' der Reversierpumpe 6 ausgelöst durch ein Umsteuersignal durch ihre Nulllage hindurchschwenken und damit die Förderrichtung des Drucköls in den Hydraulikleitungen 11, 11' des Hauptkreislaufes wechseln. Die Betätigung des die Förderrichtung der Reversierpumpe 6 bestimmenden Hauptsteuerventils 20 erfolgt über die elektrisch abgegriffenen Endlagensignale x und xx des Antriebszylinders 5. Das Verdrängungsvolumen V der Reversierpumpe 6 und damit deren Hydraulik-Fördermenge wird durch den Schwenkwinkel ihrer Schrägscheibe 15, 15' und durch die Drehzahl N des vorzugsweise als Dieselmotor ausgebildeten Antriebsmotors 50 bestimmt. Der Schrägscheibenwinkel ist proportional zu einem Steuerdruck verstellbar, der über die Leitungen 17 und 17' und das im betreffenden Leitungsweg befindliche Proportionalventil 20 den Stellzylinder 18 betätigt. Das Hochdruckniveau kann nach Maßgabe der Schaltzustände der Dickstoffpumpe über das Absperrventil 95 und die beiden Druckbegrenzungsventile 70, 70' umgestellt werden, während zur Einstellung des Niederdruckniveaus ein Druckregler 71 vorgesehen ist. Die Steuereingänge der Hydrozylinder sind über das Wechselventil 72 bzw. ein als Spülventil ausgebildetes Wegeventil 73 mit der jeweils Hochdruck bzw. Niederdruck führenden Leitung 11, 11' des Hauptkreislaufs verbindbar.

Die Hilfspumpe 25 lädt den geschlossenen Hauptkreislauf über die Rückschlagventile 75, 75' auf und ist durch das Druckbegrenzungsventil 74 abgesichert.

Die Umschaltung der Rohrweiche 3 erfolgt über die vorzugsweise als Plungerzylinder ausgebildeten Hydrozylinder 21, 21', die über die von den Hydraulikleitungen 11, 11' des Hauptkreislaufes abgezweigten Steuerleitungen 22, 22' und das Umsteuerventil 30 direkt mit dem von der Reversierpumpe 6 geförderten Drucköl beaufschlagt werden.

Zur Einstellung der Fördermenge der Dickstoffpumpe stehen grundsätzlich zwei Parameter zur Verfügung: Die Drehzahl N der mit der Hydropumpe 6 gekuppelten Abtriebswelle 52 des Antriebsmotors 50 und das durch die Winkelstellung der Schrägscheibe 15 der Hydropumpe 6 definierte Verdrängungsvolumen V. Die Einstellung dieser Parameter erfolgt über eine Steuereinheit 54, die in einer vom Pumpenfahrer zu bedienenden Funkfemsteuerung integriert ist. Zur Verstellung der Fördermenge F steht dem Pumpenfahrer ein als Potentiometer ausgebildetes Einstellorgan 56 zur Verfügung, das er von Hand zwischen den Stellungen 0 und 100 % verstellen kann. Bei der Stellung 0 wird kein Beton gefördert, während bei der Stellung 100 % die maximale Fördermenge eingestellt ist. In jeder Zwischenlage wird ein der angezeigten Prozentstellung entsprechender Anteil der Maximalfördermenge gefördert. Die Steuereinheit umfasst ferner eine auf die Stellung des Einstellorgans 56 ansprechende Steuerelektronik 108 zur softwaregestützten Sollwertvorgabe für den Drehzahlregler des Motors 50 und für die das Verdrängungsvolumen der Hydropumpe 6 definierende Winkelstellung der Schrägscheibe 15. Die eigentliche Drehzahlregelung erfolgt in der Steuereinheit 54. Dazu greift die Steuereinheit 54 über einen Drehzahlmesser 100 die Ist-Drehzahl ab und ist über die Ausgänge 101 und 102 mit den Eingängen N+ und N- des Motors M verbunden. Dabei bedeuten N+ "mehr Gas geben", N- "Gas wegnehmen". Bei dem Stellglied 20 für die Verstellung des Verdrängungsvolumens der Hydropumpe 6 handelt es sich um ein Proportionalventil, über dessen verschiedene Wegstellungen zugleich die taktweise Umsteuerung der Hydropumpe zwischen den beiden Antriebszylindern 5, 5' erfolgt. Zur Einstellung des Verdrängungsvolumens V ist die Steuereinheit 54 über den Anschluss 103 an die Elektromagneten des elektrisch betätigten Proportionalventils 20 angeschlossen. Der zu den Anschlüssen 103 gelangende Ventilstrom wird in der Steuerelektronik 108 über die Steuerungssoftware berechnet und durch Pulsweiten-Modulation eingestellt. Die Steuereinheit 54 enthält außerdem noch einen Anschluss 104 für einen Druckfühler im Hydraulikkreis, der eine zusätzliche Druckinformation P für die Leistungsregelung und die Druckbegrenzung liefert.

Die Steuerungssoftware wird im Folgenden anhand des in Fig. 2a, b gezeigten Flussdiagramms näher erläutert. Das Programm umfasst mehrere Zweige, die nachfolgend auch als "Routinen" bezeichnet werden. Die Pumpe 6 kann an der Fernbedienung über einen nicht dargestellten Schalter ein- und ausgeschaltet werden. Den Einschaltzustand der Pumpe erkennt die Steuereinheit über ein Signal am Eingang 80. Über einen weiteren Eingang 82 erhält die Steuereinheit 54 ein Signal über den Betriebszustand des Verteilermasts.

Bei abgeschalteter Pumpe, abgeschaltetem Mastbetrieb und dem Einstellwert F = 0 am Einstellorgan 56 führt die Softwareabfrage 110 über den Ausgangspfad "nein" zur Leerlaufroutine 112, durch welche eine definierte Leerlaufdrehzahl des Antriebsmotors von N = 850 U/min eingestellt wird. Die Verstellung der Drehzahl erfolgt durch den Steuerparameter N- am Anschluss 102 (Fig. 1). Die Leerlaufdrehzahl sorgt dafür, dass der Motor die Leerlaufreibung überwinden kann, ohne abgewürgt zu werden.

Beim Einschalten der Pumpe 6 (Eingang 80) oder beim Mastbetrieb (Eingang 82) oder beim Betätigen des Einstellorgans 56 gelangt die Steuerungssoftware 108 über den "Ja"-Pfad der Abfrage 110 zur Grundlastroutine 118', in der die Drehzahl des Motors durch Gasgeben (N+) bis zur Grundlastdrehzahl N =1300 U/min hochgefahren wird. Diese Drehzahl wurde beispielhaft für einen bestimmten Motortyp nach Maßgabe eines minimalen Kraftstoffverbrauchs bei für den störungsfreien Pumpbetrieb ausreichendem Drehmoment ausgewählt. Nach Erreichen der Grundlastdrehzahl wird in der Softwareweiche 115 geprüft, ob Mastbetrieb ohne Pumpvorgang vorliegt. Ist dies der Fall ("ja" bei 115), so ist die Abfrage beendet und das Programm springt zum Programmanfang 110 zurück.

Bei eingeschalteter Pumpe ("nein" bei 115) gelangt die Steuerungssoftware in den Zweig 114, der dafür sorgt, dass zunächst der am Einstellorgan 56 eingestellte Sollwert F eingelesen und in der Softwareweiche 116 mit einem vorgegebenen Eckwert EOC verglichen wird. Sofern der Einstellwert F unterhalb des Eckwerts EOC liegt ("ja"), wird der zweite Zweig der Grundlastroutine 118" durchlaufen, in der die Grundlastdrehzahl N = 1.300 U/min hier durch Zurücknehmen von Gas (N-) eingeregelt wird. Sodann wird der Ventilstrom für die Anschlüsse 103 des Proportionalventils 20 nach Maßgabe der am Einstellorgan 56 eingestellten Fördermenge F im Programmteil 120 berechnet und ausgegeben. Der eingestellte Ventilstrom bestimmt das Verdrängungsvolumen V der Pumpe 6. Der Ventilstrom kann so lange erhöht werden, bis an der Hydropumpe 6 der größte Schwenkwinkel eingestellt ist, bei dem die Pumpe 6 mit maximalem Verdrängungsvolumen arbeitet (V =100%). Sobald der Einstellwert F des Einstellorgans 56 den EOC-Eckwert überschreitet, gelangt die Steuersoftware in den Bereich der Spitzenlastroutine 122, mit der eine weitere Erhöhung der Fördermenge bei maximalem Verdrängungsvolumen V der Pumpe 6 durch Erhöhen der Drehzahl N des Motors erzielt werden kann. Die jeweilige Drehzahl wird in dem Programmbereich 124 unter Bildung des Werts Nₛₒₗₗ berechnet und mit dem gemessenen Istwert durch Ansteuerung der Motoreingänge N+ bzw. N- abgeglichen. Gleichzeitig wird über den Programmteil 126 das maximale Verdrängungsvolumen (V = 100 %) aufrechterhalten.

Die Programmteile 120 und 126 sind ausgangsseitig verknüpft mit einer Prüfroutine 128, in der unter Auswertung des mit dem Sensor 104 erfassten Drucksignals P geprüft wird, ob eine vorgegebene Leistungs- oder Druckgrenze erreicht ist. Wenn "ja", wird der Ventilstrom im Proportionalventil 103 zur Einstellung des Verdrängungsvolumens V im Programmteil 130 reduziert, wenn "nein", bleibt das augenblicklich eingestellte Verdrängungsvolumen V aufrechterhalten. Von da aus erfolgt ein Rücksprung zum Programmstart 110. Dort wird der nächste Programmteil in Gang gesetzt.

Das durch das Flussdiagramm nach Fig. 2a und b definierte Programm führt zu dem im Diagramm gemäß Fig. 3 gezeigten Sollwertverlauf der Motordrehzahl N und des Verdrängungsvolumens V in Abhängigkeit von der Einstellung der Fördermenge F am Einstellorgan 56. Der Pumpenmotor startet bei Einstellung der Fördermenge F = 0 bei der Leerlaufdrehzahl von 850 U/min und wird bei eingeschalteter Pumpe auf die Grundlastdrehzahl von 1300 U/min eingeregelt (Kurve N mit quadratischen Messpunkten). Beim Verstellen des Einstellorgans 56 wird die Motordrehzahl beim Grundlastwert konstant gehalten, während das Verdrängungsvolumen V linear mit dem Einstellwert F des Einstellorgans 56 vergrößert wird. Bei Erreichen des EOC-Eckpunkts (F = 74 %) ist das Verdrängungsvolumen der Pumpe auf V = 100 % eingestellt. Von da an wird eine Vergrößerung der Fördermenge ausschließlich durch Vergrößerung der Motordrehzahl N erzielt, bis die maximale Fördermenge (F = 100 %) bei einer Drehzahl von ca. 1750 U/min erreicht ist.

Zusammenfassend ist folgendes festzuhalten: Die Erfindung bezieht sich auf eine Dickstoffpumpe mit Fördermengensteuerung. Die Dickstoffpumpe weist einen vorzugsweise als Verbrennungsmotor ausgebildeten Antriebsmotor 50, eine mit dem Antriebsmotor kuppelbare, vorzugsweise als Reversierpumpe ausgebildete Hydropumpe 6 mit variablem Verdrängungsvolumen V, und zwei an die Hydropumpe 6 angeschlossene, über diese im Gegentakt ansteuerbare und mit je einem Förderzylinder 7, 7' für die Dickstoffe gekoppelte Hydrozylinder 5, 5' auf. Dem Antriebsmotor 50 ist ein Regler zur Einstellung der Drehzahl N zugeordnet, während der Hydropumpe 6 ein Stellglied 18, 20 zur Einstellung des Verdrängungsvolumens V zugeordnet ist. Weiter ist eine Steuereinheit 54 zur Einstellung der Motordrehzahl N und des Verdrängungsvolumens V vorgesehen. Erfindungsgemäß weist die Steuereinheit 54 ein Einstellorgan 56 zur Einstellung der Dickstoff-Fördermenge F der Förderzylinder 7, 7' sowie eine auf die Stellung des Einstellorgans 56 ansprechende Steuerelektronik 108 zur softwaregestützten Sollwertvorgabe für den Drehzahlregler und für das Verdrängungsvolumen-Stellglied 20 auf. Mit diesen Maßnahmen wird erreicht, dass der Bedienungskomfort der Dickstoffpumpe verbessert und der Kraftstoffbedarf sowie die Schall- und Abgasemission im praktischen Einsatz reduziert werden.

## Patentansprüche

1. Dickstoffpumpe mit einem vorzugsweise als Verbrennungsmotor ausgebildeten Antriebsmotor (50), mit mindestens einer mit dem Antriebsmotor (50) kuppelbaren, vorzugsweise als Reversierpumpe ausgebildeten Hydropumpe (6) mit variablem Verdrängungsvolumen (V), mit zwei an die Hydropumpe (6) angeschlossenen, über diese im Gegentakt ansteuerbaren, mit je einem Förderzylinder (7, 7') für die Dickstoffe gekoppelten Hydrozylindern (5, 5'), mit einem dem Antriebsmotor (50) zugeordneten Drehzahlregler und mit einem der Hydropumpe (6) zugeordneten Stellglied (18, 20) zur Einstellung des Verdrängungsvolumens und mit einer Steuereinheit zur Einstellung der Motordrehzahl (N) und des Verdrängungsvolumens (V) der Hydropumpe (6), **dadurch gekennzeichnet, dass** die Steuereinheit ein Einstellorgan (56) zur Einstellung der Dickstoff-Fördermenge (F) der Förderzylinder (7, 7') sowie eine auf die Stellung des Einstellorgans (56) ansprechende Steuerelektronik (108) zur softwaregestützten Sollwertvorgabe (N, V) für den Drehzahlregler und für das Verdrängungsvolumen-Stellglied aufweist und das die Steuerelektronik (108) oder deren Software eine Grundlastroutine (118, 118") zur Einstellung einer definierten Grundlastdrehzahl des Antriebsmotors (50) bei zugeschalteter Hydropumpe (6) aufweist, wobei die Grundlastdrehzahl über einen vorgegebenen Verstellbereich (F ≤ EOC) des Einstellorgans (56) konstant bleibt und der Einstellwert (F) des Einstellorgans (56) eine Sollwertvorgabe für das Verdrängungsvolumen (V) der Hydropumpe (6) bildet.

2. Dickstoffpumpe nach Anspruch 1; **dadurch gekennzeichnet, dass** das Einstellorgan (56) als Potentiometer ausgebildet ist.

3. Dickstoffpumpe nach Anspruch 1 oder 2, bei welcher die Förderzylinder (7, 7') abwechselnd über eine Rohrweiche (3) an eine Förderleitung (4) anschließbar sind, die entlang einem über eine Hydropumpe (6) hydraulisch betätigbaren, vorzugsweise als Knickmast ausgebildeten Verteilermast geführt ist, **dadurch gekennzeichnet, dass** die Grundlastroutine (118, 118") bei zugeschaltetem Verteilermast auch bei Nullstellung des Einstellorgans (56) (F = 0) und/oder bei abgeschaltetem Pumpbetrieb aktiviert ist.

4. Dickstoffpumpe nach einem der Ansprüche 1 bis 3, **dadurch gekennzeichnet, dass** die Grundlastdrehzahl 65 bis 80 % einer vorgegebenen Maximaldrehzahl beträgt.

5. Dickstoffpumpe nach einem der Ansprüche 1 bis 4, **dadurch gekennzeichnet, dass** als Grundlastdrehzahl ein konstanter Wert (N) zwischen 1200 und 1500 U/min auswählbar ist

6. Dickstoffpumpe nach einem der Ansprüche 1 bis 5, **dadurch gekennzeichnet, dass** die Grundlastroutine (118) in einem Verstellbereich (F ≤ EOC) unterhalb von 65 bis 80 % des Einstellorgans (56) aktiviert ist.

7. Dickstoffpumpe nach einem der Ansprüche 1 bis 6, **dadurch gekennzeichnet, dass** die Steuerelektronik (108) oder deren Software eine Spitzenlastroutine (122) zur Einstellung eines definierten Verdrängungsvolumens (V) an der Hydropumpe (6) aufweist, wobei über einen vorgegebenen Verstellbereich (F > EOC) des Einstellorgans (56) das Verdrängungsvolumen (V) konstant bleibt und der Einstellwert (F) des Einstellorgans (56) eine Sollwertvorgabe (Nₛₒₗₗ) für den Drehzahlregler oberhalb der Grundlastdrehzahl bildet.

8. Dickstoffpumpe mit einem vorzugsweise als Verbrennungsmotor ausgebildeten Antriebsmotor (50), mit mindestens einer mit dem Antriebsmotor (50) kuppelbaren, vorzugsweise als Reversierpumpe ausgebildeten Hydropumpe (6) mit variablem Verdrängungsvolume (V), mit zwei an die Hydropumpe (6) angeschlossenen, über diese im Gegentakt ansteuerbaren, mit je einem Förderzylinder (7, 7') für die Dickstoffe gekoppelten Hydrozylindern (5, 5'), mit einem dem Antriebsmotor (50) zugeordneten Drehzahlregler und mit einem der Hydropumpe (6) zugeordneten Stellglied (18, 20) zur Einstellung des Verdrängungsvolumens und mit einer Steuereinheit zur Einstellung der Motordrehzahl (N) und des Verdrängungsvolumens (V) der Hydropumpe (6), **dadurch gekennzeichnet, dass** die Steuereinheit ein Einstellorgan (56) zur Einstellung der Dickstoff-Fördermenge (F) der Förderzylinder (7, 7') sowie eine auf die Stellung des Einstellorgans (56) ansprechende Steuerelektronik (108) zur softwaregestützten Sollwertvorgabe (N, V) für den Drehzahlregler und für das Verdrängungsvolumen-Stellglied aufweist und die Steuerelektronik (108) oder deren Software eine Spitzenlastroutine (122) zur Einstellung eines definierten Verdrängungsvolumens (V) an der Hydropumpe (6) aufweist, wobei über einen vorgegebenen Verstellbereich (F > EOC) des Einstellorgans (56) das Verdrängungsvolumen (V) konstant bleibt und der Einstellwert (F) des Einstellorgans (56) eine Sollwertvorgabe (Nₛₒₗₗ) für den Drehzahlregler oberhalb einer Grundlastdrehzahl bildet

9. Dickstoffpumpe nach Anspruch 7 oder 8, **dadurch gekennzeichnet, dass** die Spitzenlastroutine (122) in einem Verstellbereich oberhalb eines Einstellwerts (F > EOC) von 65 bis 80 % des Einstellorgans (56) aktiviert ist.

10. Dickstoffpumpe nach einem der Ansprüche 7 bis 9, **dadurch gekennzeichnet, dass** über die Spitzenlastroutine (122) bei maximalem Verdrängungsvolumen (V) der Hydropumpe (6) Drehzahlen zwischen der Grundlastdrehzahl und einer vorgegebenen Maximaldrehzahl nach Maßgabe der am Einstellorgan (56) eingestellten Fördermenge (F) einstellbar sind.

11. Dickstoffpumpe nach Anspruch 10, **dadurch gekennzeichnet, dass** die vorgegebene Maximaldrehzahl mindestens 1.700 U/min beträgt.

12. Dickstoffpumpe nach einem der Ansprüche 1 bis 11, **dadurch gekennzeichnet, dass** auf der Druckseite der Hydropumpe ein Sensor (104) zur Erfassung des Hydraulikdruckes (P) und/oder der Pumpleistung angeordnet ist, und dass die Steuereinheit (56) oder deren Software (108) eine auf den gemessenen Druck- oder Leistungswert (P) ansprechende Begrenzungsroutine (128) zur Reduzierung des Verdrängungsvolumens (V) bei Übersteigen eines vorgegebenen Grenzwerts aufweist.

13. Dickstoffpumpe nach einem der Ansprüche 1 bis 12, **dadurch gekennzeichnet, dass** die Steuerelektronik (108) oder deren Software eine Leerlaufroutine (112) zur Einstellung einer definierten Leerlaufdrehzahl des Antriebsmotors (50) bei abgekuppelter Hydropumpe (6) aufweist.

14. Dickstoffpumpe nach Anspruch 13, **dadurch gekennzeichnet, dass** die Leerlaufdrehzahl 20 bis 50 % einer vorgegebenen Maximaldrehzahl beträgt.

15. Dickstoffpumpe nach Anspruch 13 oder 14, **dadurch gekennzeichnet, dass** die Leerlaufdrehzahl 700 bis 900 U/min beträgt.

## Claims

1. Thick matter pump with a drive motor (50), preferably an internal combustion engine, a hydraulic pump, preferably a reversible pump having a variable displacement volume which can be connected to the drive motor, two hydraulic cylinders connected to the hydraulic pump and controlled in counterstroke (push-pull manner), each hydraulic cylinder coupled to a conveyor cylinder, a regulator for regulating the rotational speed of the drive motor and a regulating element associated with the hydraulic pump for regulating the displacement volume and a control module for regulating the rotational speed of the motor and the displacement volume of the hydraulic pump, thereby **characterized**, that the control until includes a final control element (56) for regulating the thick matter conveyance capacity (F) of the conveyor cylinders (7, 7') as well as an electronic control unit (108) which reacts to the position of the final control element (56) and allocates a nominal value to the rotational speed regulator and to the displacement volume regulator (20) in a software assisted manner, and that the electronic control unit (108) or its software includes a base-load routine (118, 118") for adjusting a defined base-load rotational speed of the drive motor (50) in the case of coupling to the hydraulic pump (6), wherein the base load rotational speed remains constant over a predetermined adjustment range (F ≤ EOC) of the final control element (56) and that the adjustment value (F) of the final control element (56) provides an intended value input for the displacement volume (V) of the hydraulic pump (6).

2. Thick matter pump according to Claim 1, thereby **characterized**, that the final control element (56) is a potentiometer.

3. Thick matter pump according to Claim 1 or 2, thereby **characterized**, that the conveyor cylinders (7, 7') are alternatively coupleable to a conveyance line (4) via a pipe switch (3), which conveyance line (4) runs along a distribution boom, preferably an articulated boom, which is hydraulically operated via a hydraulic pump (6), thereby **characterized**, that the base-load routine (118, 118") is activated in the case that the distribution boom is switched on even in the case of the zero position of the final control element (56) (F = 0) and/or the case of the switched off pump operation.

4. Thick matter pump according to one of Claims 1 through 3, thereby **characterized**, that the base-load rotation speed corresponds to 65 to 80% of a predetermined maximal rotational speed.

5. Thick matter pump according to one of Claims 1 through 4, thereby **characterized**, that the base load rotational speed is selected to be a constant value (N) between 1,200 and 1,500 RPM.

6. Thick matter pump according to one of Claims 1 through 5, thereby **characterized**, that the base-load routine (118) is activated in an adjustment area (F ≤ EOC) below 65 to 80% of the final control element (56).

7. Thick matter pump according to one of Claims 1 through 6, thereby **characterized**, that the electronic control unit (108) or its software includes a peak-load routine (122) for adjusting a defined displacement volume (V) at the hydraulic pump (6), wherein over a predetermined adjustment range (F > EOC) of the final control element (56) the displacement volume (V) remains constant and the regulating value (F) of the final control element (56) forms an intended value (N_{intended}) for the drive motor rotational speed regulator above the base-load rotational speed.

8. Thick matter pump with a drive motor (50), preferably an internal combustion engine, a hydraulic pump, preferably a reversible pump having a variable displacement volume which can be connected to the drive motor, two hydraulic cylinders connected to the hydraulic pump and controlled in counterstroke (push-pull manner), each hydraulic cylinder coupled to a conveyor cylinder, a regulator for regulating the rotational speed of the drive motor and a regulating element associated with the hydraulic pump for regulating the displacement volume and a control module for regulating the rotational speed of the motor and the displacement volume of the hydraulic pump, thereby **characterized**, that the control until includes a final control element (56) for regulating the thick matter conveyance capacity (F) of the conveyor cylinders (7, 7') as well as an electronic control unit (108) which reacts to the position of the final control element (56) and allocates a nominal value to the rotational speed regulator and to the displacement volume regulator (20) in a software assisted manner, and the electronic control unit (108) or its software includes a peak-load routine (122) for adjusting a defined displacement volume (V) at the hydraulic pump (6), wherein over a predetermined adjustment range (F > EOC) of the final control element (56) the displacement volume (V) remains constant and the regulating value (F) of the final control element (56) forms an intended value (N_{intended}) for the drive motor rotational speed regulator above the base-load rotational speed.

9. Thick matter pump according to Claim 7 or 8, thereby **characterized**, that a peak load routine (122) is activated in an adjustment range above a regulation value (F > EOC) of 65 to 80% of the final control element (56).

10. Thick matter pump according to one of Claims 7 to 9, thereby **characterized**, that via the peak load routine (122), in the case of maximum displacement volume (V) of the hydraulic pump (6), rotational speeds between the base-load rotational speed and a predetermined maximal rotational speed can be set depending upon the value of the conveyance amount (F) input at the final control element (56).

11. Thick matter pump according to Claim 10, thereby **characterized**, that the predetermined maximal rotational speed is at least 1,700 RPM.

12. Thick matter pump according to one of Claims 1 through 11, thereby **characterized**, that a sensor (104) is provided on the pressure side of the hydraulic pump for detecting the hydraulic pressure (P) and/or the pump output, and that the control module (54) or its software (108) includes a limiting routine (128) responsive to the measured pressure or output value (N) for reducing the displacement volume (V) in the case of exceeding a predetermined limitation value.

13. Thick matter pump according to one of Claims 1 through 12, thereby **characterized**, that the electronic control unit (108) or its software includes a no-load routine (112) for setting a defined no-load rotational speed of the drive motor (50) in the case that the hydraulic pump (6) is decoupled.

14. Thick matter pump according to Claim 13, thereby **characterized**, that the no-load rotational speed corresponds to 20 to 50% of a predetermined maximal rotational speed.

15. Thick matter pump according to Claim 13 or 14, thereby **characterized**, that the no-load rotational speed is 700 to 900 RPM.

## Revendications

1. Pompe à liquides épais, avec un moteur d'entraînement (50) réalisé de préférence sous forme de moteur à combustion interne, avec au moins une pompe hydraulique (6) à volume déplacé (V) variable, réalisée de préférence sous forme de pompe réversible et pouvant être accouplée au moteur d'entraînement (50), avec deux cylindres hydrauliques (5, 5') raccordés à la pompe hydraulique (6), pouvant être commandés au moyen de celle-ci en exploitation symétrique et couplés chacun à un cylindre de refoulement respectif (7, 7') pour les liquides épais, avec un régulateur de vitesse de rotation associé au moteur d'entraînement (50) et avec un élément de réglage (18, 20) associé à la pompe hydraulique (6) pour régler le volume déplacé, et avec une unité de commande pour régler la vitesse de rotation (N) du moteur et le volume déplacé (V) de la pompe hydraulique (6), **caractérisée en ce que** l'unité de commande présente un organe de réglage (56) pour régler le débit (F) de refoulement de liquides épais des cylindres de refoulement (7, 7'), ainsi qu'une électronique de commande (108) réagissant à la position de l'organe de réglage (56) pour prescrire avec l'assistance d'un logiciel des valeurs de consigne (N, V) pour le régulateur de vitesse de rotation et pour l'élément de réglage du volume déplacé, et **en ce que** l'électronique de commande (108) ou son logiciel présente un sous-programme (118, 118") de charge de base pour régler une vitesse définie de rotation de charge de base du moteur d'entraînement (50) lorsque la pompe hydraulique (6) est activée, sachant que la vitesse de rotation de charge de base reste constante sur une plage de réglage prédéfinie (F < EOC) de l'organe de réglage (56) et que la valeur de réglage (F) de l'organe de réglage (56) constitue une prescription de valeur de consigne pour le volume déplacé (V) de la pompe hydraulique (6).

2. Pompe à liquides épais selon la revendication 1, **caractérisée en ce que** l'organe de réglage (56) est réalisé sous forme de potentiomètre.

3. Pompe à liquides épais selon la revendication 1 ou 2, dans laquelle les cylindres de refoulement (7, 7') peuvent, au moyen d'un aiguillage tubulaire (3), être alternativement raccordés à une conduite de refoulement (4) qui est dirigée le long d'un mât distributeur réalisé de préférence sous forme de mât articulé, à actionnement hydraulique au moyen d'une pompe hydraulique (6), **caractérisée en ce que** le sous-programme (118, 118") de charge de base, lorsque le mât distributeur est activé, est activé même en position zéro de l'organe de réglage (56) (F = 0) et/ou si le fonctionnement de pompage est désactivé.

4. Pompe à liquides épais selon l'une des revendications 1 à 3, **caractérisée en ce que** la vitesse de rotation de charge de base est comprise entre 65 et 80% d'une vitesse de rotation maximale prédéfinie.

5. Pompe à liquides épais selon l'une des revendications 1 à 4, **caractérisée en ce qu'**on peut sélectionner comme vitesse de rotation de charge de base une valeur constante (N) comprise entre 1200 et 1500 tr/min.

6. Pompe à liquides épais selon l'une des revendications 1 à 5, **caractérisée en ce que** le sous-programme (118) de charge de base est activé dans une plage de réglage (F ≤ EOC) inférieure à 65 à 80% de l'organe de réglage (56).

7. Pompe à liquides épais selon l'une des revendications 1 à 6, **caractérisée en ce que** l'électronique de commande (108) ou son logiciel présente un sous-programme (122) de charge de pointe pour régler un volume déplacé (V) défini à la pompe hydraulique (6), sachant que le volume déplacé (V) reste constant sur une plage de réglage prédéfinie (F > EOC) de l'organe de réglage (56) et que la valeur de réglage (F) de l'organe de réglage (56) constitue une prescription de valeur de consigne (Nₛₒₗₗ) pour le régulateur de vitesse de rotation au-dessus de la vitesse de rotation de charge de base.

8. Pompe à liquides épais, avec un moteur d'entraînement (50) réalisé de préférence sous forme de moteur à combustion interne, avec au moins une pompe hydraulique (6) à volume déplacé (V) variable, réalisée de préférence sous forme de pompe réversible et pouvant être accouplée au moteur d'entraînement (50), avec deux cylindres hydrauliques (5, 5') raccordés à la pompe hydraulique (6), pouvant être commandés au moyen de celle-ci en exploitation symétrique et couplés chacun à un cylindre de refoulement respectif (7, 7') pour les liquides épais, avec un régulateur de vitesse de rotation associé au moteur d'entraînement (50) et avec un élément de réglage (18, 20) associé à la pompe hydraulique (6) pour régler le volume déplacé, et avec une unité de commande pour régler la vitesse de rotation (N) du moteur et le volume déplacé (V) de la pompe hydraulique (6), **caractérisée en ce que** l'unité de commande présente un organe de réglage (56) pour régler le débit (F) de refoulement de liquides épais des cylindres de refoulement (7, 7'), ainsi qu'une électronique de commande (108) réagissant à la position de l'organe de réglage (56) pour prescrire avec l'assistance d'un logiciel des valeurs de consigne (N, V) pour le régulateur de vitesse de rotation et pour l'élément de réglage du volume déplacé, et l'électronique de commande (108) ou son logiciel présente un sous-programme (122) de charge de pointe pour régler un volume déplacé (V) défini à la pompe hydraulique (6), sachant que le volume déplacé (V) reste constant sur une plage de réglage prédéfinie (F > EOC) de l'organe de réglage (56) et que la valeur de réglage (F) de l'organe de réglage (56) constitue une prescription de valeur de consigne (Nₛₒₗₗ) pour le régulateur de vitesse de rotation au-dessus d'une vitesse de rotation de charge de base.

9. Pompe à liquides épais selon la revendication 7 ou 8, **caractérisée en ce que** le sous-programme (122) de charge de pointe est activé dans une plage de réglage au-dessus d'une valeur de réglage (F > EOC) de 65 à 80% de l'organe de réglage (56).

10. Pompe à liquides épais selon l'une des revendications 7 à 9, **caractérisée en ce que,** au moyen du sous-programme (122) de charge de pointe, à des volumes déplacés (V) maximaux de la pompe hydraulique (6), on peut régler des vitesses de rotation entre la vitesse de rotation de charge de base et une vitesse de rotation maximale prédéfinie en conformité avec le débit de refoulement (F) réglé à l'organe de réglage (56).

11. Pompe à liquides épais selon la revendication 10, **caractérisée en ce que** la vitesse de rotation maximale prédéfinie est égale à au moins 1700 tr/min.

12. Pompe à liquides épais selon l'une des revendications 1 à 11, **caractérisée en ce qu'**un capteur (104) est disposé du côté de pression de la pompe hydraulique pour enregistrer la pression hydraulique (P) et/ou la puissance de pompage, et **en ce que** l'unité de commande (56) ou son logiciel (108) présente un sous-programme (128) de limitation qui réagit à la valeur mesurée de pression (P) ou de puissance pour réduire le volume déplacé (V) en cas de dépassement d'une valeur limite prédéfinie.

13. Pompe à liquides épais selon l'une des revendications 1 à 12, **caractérisée en ce que** l'électronique de commande (108) ou son logiciel présente un sous-programme (112) de marche à vide pour régler une vitesse de rotation à vide définie du moteur d'entraînement (50) lorsque la pompe hydraulique (6) est désaccouplée.

14. Pompe à liquides épais selon la revendication 13, **caractérisée en ce que** la vitesse de rotation à vide est comprise entre 20 et 50% d'une vitesse de rotation maximale prédéfinie.

15. Pompe à liquides épais selon la revendication 13 ou 14, **caractérisée en ce que** la vitesse de rotation à vide est comprise entre 700 et 900 tr/min.
